# EUROPÄISCHE PATENTSCHRIFT

(11) **EP 3 585 602 B1**
(45) Veröffentlichungstag und Bekanntmachung des Hinweises auf die Patenterteilung: **05.07.2023**
(21) Anmeldenummer: 18701318.0
(22) Anmeldetag: 22.01.2018
(51) Int. Cl.: B31D 5/00, B65B 61/20, B31B 50/00

(54) **HANDHABUNGS- UND FALTVORRICHTUNG UND VERFAHREN ZUM AUFFALTEN UND EINSETZEN EINES UNTERTEILUNGSELEMENTS IN EINE UMVERPACKUNG**
HANDLING AND FOLDING APPARATUS AND METHOD FOR FOLDING UP A SUBDIVIDING ELEMENT AND INSERTING IT INTO OUTER PACKAGING
ARRANGEMENT DE MANIPULATION ET DE PLIAGE ET PROCÉDÉ DE DÉPLIAGE ET D'INTRODUCTION D'UN ÉLÉMENT DE SUBDIVISION DANS UN SUREMBALLAGE

(30) Priorität: 24.02.2017 DE 102017103829
(43) Veröffentlichungstag der Anmeldung: 01.01.2020
(73) Patentinhaber: Krones Aktiengesellschaft, 93073 Neutraubling (DE)
(72) Erfinder: CANALICCHIO, Christian, 93073 Neutraubling (DE); HUTTER, Alban, 93073 Neutraubling (DE); FELLER, Simon, 93073 Neutraubling (DE)
(74) Vertreter: Benninger, Johannes
(86) Internationale Anmeldenummer: PCT/EP2018/051448
(87) Internationale Veröffentlichungsnummer: WO 2018/153587

(56) Entgegenhaltungen:
- EP-A1- 1 410 995
- EP-A1- 1 449 777
- GB-A- 1 432 225
- GB-A- 2 092 059
- US-A- 4 303 405
- US-A- 4 945 007

## Beschreibung

Die vorliegende Erfindung betrifft eine Handhabungs- und Faltvorrichtung für ein innerhalb einer Umverpackung anordnenbares Unterteilungselement und ein Verfahren zum Auffalten und Einsetzen eines Unterteilungselements in eine Umverpackung gemäß den Merkmalen der Oberbegriffe der Ansprüche 1 und 9.

In den unterschiedlichsten Branchen kommt es heute darauf an, Verpackungen flexibel an verschiedene innerhalb der Verpackung anzuordnende Artikel anzupassen. Insbesondere zur Verpackung von Getränkebehältern, beispielsweise befüllten Glasflaschen innerhalb von Karton- Umverpackungen o.ä., werden häufig Unterteilungen zum Schutz der Flaschen vorgenommen, um die Flaschen innerhalb der Karton-Umverpackung voneinander zu trennen und dabei insbesondere einen direkten Kontakt der Flaschen untereinander zu verhindern, der zu Beschädigungen der Flaschen beim Transport führen könnte.

Hierfür werden beispielsweise sogenannte Gefache verwendet, die häufig auch als Stege oder Stegeinsätze bezeichnet werden. Gefache werden häufig aus Voll- oder Wellpappe hergestellt. Gefache aus Vollpappe bilden eine feste Einheit und verhindern die Bewegung der Artikel beim Transport. Dagegen sorgen Gefache aus Wellpappe für eine Polsterung der Artikel, da die Wellpappe beim Transport zusammengedrückt wird.

Die Offenlegungsschrift EP 3 012 201 A beschreibt ein Verfahren und eine Vorrichtung zum Aufziehen und Aufrichten von zusammengelegten oder zusammengefalteten Kartonagen zu stehend angeordneten Gefachen. Die Kartonage wird an einer Kartonagewand ihrer oberen Flachseite von oben kommend festgehalten. Zusätzlich wird die Kartonage an einer Kartonagewand ihrer unteren Flachseite von unten her festgehalten. Durch ein entgegengesetztes Ziehen wird der vertikale Abstand zwischen der Kartonagewand, an der die Kartonage an ihrer oberen Flachseite gehalten wird, und der Kartonagewand, an der die Kartonage an ihrer unteren Flachseite gehalten wird, so weit vergrößert, bis die Kartonage zu einem liegenden Gefache aufgezogen ist. Anschließend wird das Gefache um eine horizontale Schwenkachse verkippt, um es aufzustellen und beispielsweise in eine Karton- Umverpackung einzuheben.

Die Offenlegungsschrift GB 1 432 225 A offenbart eine Maschine und ein Verfahren zum automatischen Einsetzen von Trennmitteln in eine vorgefertigte Schachtel oder einen Behälter. Die Maschine umfasst ein erstes Magazin mit einer Vielzahl von ersten Rohlingen, sowie eine horizontale Druckplatte, welche von einem Kolben bewegt werden kann, welcher innerhalb eines Pneumatik- oder Hydraulikzylinders gleitet, um den ersten Rohling des Stapels auf das Förderband zu drücken. Dieses Fördermittel besteht aus horizontal angeordneten Förderbändern welche geeignet sind, jeden ersten Rohling 1zu greifen und zum Biegetisch zu transportieren. Weiterhin ist ein zweites Magazin 19 vorgesehen, welches in vertikaler Anordnung die zweiten Rohlinge enthält, welche vermittels einer Schaufel in ein vertikal angeordnetes Fördermittel eingeführt werden.

Die Offenlegungsschrift EP 1 449 777 beschreibt eine Maschine zur automatischen Abgabe von Schutz- und Trennverteilern für Flaschengruppen, die für Flaschenverpackungslinien bestimmt sind. Die Maschine umfasst einen Rahmen, entlang dessen sich Endlosketten bewegen, die öffenbare Greifkrallen zum Greifen von Trennteilern in einer gefalteten Kombination beinhalten. Weiter umfasst die Maschine Führungskörper, die sich in dem Rahmen befinden, dessen Form geeignet ist, die Laschen der Trennteiler zu öffnen und dadurch die besondere Struktur zu bilden.

Die Offenlegungsschrift US 4 303 405 A offenbart eine Vorrichtung zum Formen und Einsetzen von Trennwänden in Behälter. Die Vorrichtung umfasst ein Magazin, welches eine Vielzahl von flachen, gestapelten, gewellten Flachzuschnitten/Trennwandrohlingen trägt. Diese werden jeweils geschnitten und geritzt, um zu einer "H"-Wand gefaltet zu werden. Die Flachzuschnitte werden nacheinander durch einen Saug-Trenn-Zuführmechanismus entfernt, der sie auf ein Förderband überträgt. Das Förderband transportiert die Endplatten jeder Trennwand weiter zu einer Formstation.

Die EP 1 410 995 A1 beschreibt eine Maschine zum Verpacken von Kartons mit Flaschen, die durch Separatoren getrennt sind. Diese Maschine umfasst eine mobile Ruheebene für offene Kartons; eine in Ebenen bewegliche Traverse parallel zur mobilen Ruheebene und Mittel zum Manipulieren von Separatoren und Mittel zum Manipulieren von Flaschen.

Die GB 2 092 059 A offenbart den Zusammenbau eines aufgeteilten Kartons, wobei dieser aus einem Trennelement und einem Korpus zusammengesetzt wird. Das Trennelement wird von Greifern gegriffen, die es von einem Drehtisch in den Korpus übertragen.

Die US 4 945 007 A offenbart eine Handhabungs- und Faltvorrichtung mit einem Magazin für Unterteilungselemente, wobei die Unterteilungselemente jeweils als ein Zuschnitt mit mindestens einer Faltlinie ausgebildet sind, mit einer Halteeinrichtung für die Unterteilungselemente, einer Transporteinrichtung für die Umverpackungen und einer Falt- und Einsetzstation mit einem mit Anschlagschienen zusammenwirkenden Stößel.

Aufgabe der Erfindung ist es, eine kostengünstig herstellbare Umverpackung für Artikel bereitzustellen, wobei innerhalb der Umverpackung Unterteilungen vorgesehen sein, um den Kontakt zwischen den innerhalb der Umverpackung anzuordnenden Artikeln zumindest zu reduzieren.

Die Aufgabe wird durch eine Handhabungs- und Faltvorrichtung für ein innerhalb einer Umverpackung anordnenbares Unterteilungselement und ein Verfahren zum Auffalten und Einsetzen eines Unterteilungselements in eine Umverpackung gelöst, die die Merkmale in den Patentansprüchen 1 und 9 umfassen.

Eine zu unterteilende Umverpackung wird im vorliegenden Fall durch eine Karton-Umverpackung gebildet, beispielsweise einem RSC- Karton, Top- Load Kartonagen, Side-Load- Kartonagen, Basket, Tray oder ähnlichem. Die Umverpackung muss dabei nicht zwingend aus einem Kartonmaterial gebildet sein, es kommen auch andere geeignete flächige Materialien in Frage, beispielsweise folienbeschichteter Verbundkarton etc., die zu einer entsprechenden Umverpackung gefaltet werden können.

Ein zur Unterteilung verwendete Unterteilungselement kann ebenfalls vorzugsweise aus einem Zuschnitt aus einem flächigen Kartonmaterial o.ä. bestehen, insbesondere einem Material, das im Wesentlichen biegesteif ist, aber entlang vordefinierter Faltlinien gefaltet bzw. umgeknickt werden kann. Auch hierbei kann beispielsweise folienbeschichteter Verbundkarton, ein biegesteifer flächiger Kunststoff oder ein anderes geeignetes Material verwendet werden.

Die Umverpackung ist vorzugsweise derart vorbereitet, dass diese einseitig offen ist, durch welche Öffnung das Unterteilungselement und die Artikel in die Umverpackung eingefüllt werden können.

Die Faltlinien werden vorzugsweise durch Nuten bzw. Ritzen oder durch Rillen in das Unterteilungselement eingebracht. Beim Nuten bzw. Ritzen wird entlang der zukünftigen Faltlinie Material aus dem Kartonmaterial o.ä. herausgeschnitten. Dieses Verfahren verwendet man i.d.R. nur bei extrem dicken Materialien. Häufiger werden die Faltlinien durch das sogenannte Rillen erzeugt. Hierbei wird das Kartonmaterial o.ä. entlang der Faltlinie verdichtet oder verdrängt. An den Rändern der Rille baut sich dabei eine Wulst auf, die beim Falzen das Aufreißen des Materials verhindert.

Die mindestens eine Faltlinie unterteilt das Unterteilungselement in mindestens zwei Teilbereiche, insbesondere einen Haltebereich und mindestens einen seitlichen Teilbereich. Ein Unterteilungselement mit zwei im Wesentlichen parallelen Faltlinien wird durch diese insbesondere in einen mittleren Teilbereich und zwei seitliche Teilbereiche unterteilt. Vorzugsweise entspricht der mittlere Teilbereich dem Haltebereich.

Die Handhabungs- und Faltvorrichtung umfasst ein Magazin für die flächigen Zuschnitte der Unterteilungselemente. Weiterhin ist mindestens eine Halteeinrichtung vorgesehen, die jeweils ein Unterteilungselement aus dem Magazin entnehmen kann. Insbesondere ist vorgesehen, dass die Halteeinrichtung das Unterteilungselement nur in dem sogenannten Haltebereich erfasst und festhält. Der mindestens eine seitliche Teilbereich wird dagegen nicht von der Halteeinrichtung erfasst und/oder festgehalten. Die bereits vorbereitete Umverpackung, in die das Unterteilungselement eingeführt werden soll, wird insbesondere durch eine Transporteinrichtung zugeführt. Weiterhin ist mindestens eine Anlagefläche für das Unterteilungselement vorgesehen. Durch eine zumindest bereichsweise Anlage des Unterteilungselementes an die mindestens eine Anlagefläche wird das Unterteilungselement an der mindestens einen Faltlinie umgefaltet, so dass ein Winkel zwischen zwei aneinandergrenzenden Teilbereichen des Unterteilungselementes ausgebildet wird, wobei die Faltlinie die Spitze des Winkels bildet. Vorzugsweise erfolgt eine Anlage des mindestens einen seitlichen Teilbereiches des Unterteilungselementes, der nicht durch die Halteeinrichtung erfasst und festgehalten wird, an die mindestens eine Anlagefläche.

Das derart gefaltete Unterteilungselement kann nunmehr in die Umverpackung eingesetzt werden, wodurch diese in mehrerer Transportfächer unterteilt wird. In diese Transportfächer können nunmehr Artikel eingebracht werden, die durch das Unterteilungselement zumindest teilweise voneinander getrennt und/oder beabstandet werden. Vorzugsweise wird durch das Unterteilungselement ein direkter Kontakt zwischen den Artikeln verhindert, so dass diese beim Transport nicht aneinander stoßen bzw. reiben.

Weiterhin ist vorgesehen, dass der mindestens einen Anlagefläche mindestens ein Führungselement zum Führen des entlang der mindestens einen Faltlinie gefalteten Unterteilungselements beim Einsetzen in die Umverpackung zugeordnet ist.

Weiterhin ist vorgesehen, dass die mindestens eine Halteeinrichtung für das Unterteilungselement drehbar ist und dass zum Falten des Unterteilungselementes eine Drehung der Halteeinrichtung erfolgt, insbesondere eine Drehung um etwa 90°. Durch die Drehung wird die zumindest bereichsweise Anlage des Unterteilungselements an der mindestens einen Anlagefläche und eine Faltung des Unterteilungselements entlang der mindestens einen Faltlinie bewirkt.

Vorzugsweise erfolgt die Drehung der Halteeinrichtung um eine ungefähr senkrecht auf der Transportebene für die Umverpackungen stehende Drehachse. Die Drehung bewirkt eine entsprechende Drehung des durch die Halteeinrichtung gehaltenen Unterteilungselementes, wodurch der mindestens eine seitliche Teilbereich, der nicht durch die Halteeinrichtung erfasst und/oder gegriffen ist, zumindest bereichsweise in Anlage mit der Anlagefläche gebracht wird und dabei eine Faltung des Unterteilungselementes entlang der mindestens einen Faltlinie bewirkt. Insbesondere wird der mindestens eine erste seitliche Teilbereich relativ zu dem Haltebereich abgeknickt bzw. umgefaltet.

Gemäß einer ersten bevorzugten Ausführungsform der Erfindung ist die Transporteinrichtung für die Umverpackung unterhalb der mindestens einen Anlagefläche angeordnet. Die Umverpackung wird in einer Transportrichtung auf der Transporteinrichtung transportiert, wobei die Umverpackung zum Einsetzen des Unterteilungselementes unterhalb der mindestens einen Anlagefläche angeordnet wird. Nachdem das Unterteilungselement gefaltet und in die Umverpackung eingesetzt wurde, wird die nunmehr unterteilte Umverpackung vorzugsweise über die Transporteinrichtung weiter in Transportrichtung bewegt und der Befüllung durch Artikel und dem gegebenenfalls anschließenden Verschließen der unterteilten und befüllten Umverpackung zugeführt.

Auf der Transporteinrichtung ist eine Umverpackung mit einer rechteckigen Grundfläche insbesondere derart angeordnet, dass mindestens zwei seitliche Begrenzungen parallel zu der Transportrichtung angeordnet sind und die anderen zwei seitlichen Begrenzungen orthogonal zur Transportrichtung angeordnet sind. Die mindestens eine Anlagefläche ist in einer Ebene angeordnet, die sich senkrecht zu der Transportrichtung und in einem Winkel ungleich 0° und/oder ungleich 90° zu der Transportrichtung erstreckt. Somit ist die mindestens eine Anlagefläche schräg zu den seitlichen Begrenzungen der Umverpackung auf der Transporteinrichtung angeordnet.

Der mindestens einen Anlagefläche ist mindestens eine Verstellvorrichtung zugeordnet. Insbesondere handelt es sich um eine Höhenverstellung, so dass die mindestens eine Anlagefläche in unterschiedlichen Höhenniveaus oberhalb der Transporteinrichtung angeordnet werden kann. Beispielsweise ist eine stufenlose Höhenverstellung über einen Hubsäule oder eine Spindelverstellung möglich, die entweder auf manuelle Weise oder automatisiert eine Anpassung der Anordnung der Anlagefläche an unterschiedliche Höhenniveaus von Umverpackungen ermöglicht.

Die Halteeinrichtung ist weiterhin höhenvariabel und kann durch eine nach oben bzw. nach unten gerichtete Bewegung relativ zu der mindestens einen Anlagefläche und relativ zu der unterhalb der Anlagefläche angeordneten Umverpackung verstellt werden. Insbesondere erfolgt die Faltung des Unterteilungselements in einer ersten Arbeitshöhe der Halteeinrichtung. Anschließend wird das gefaltetete Unterteilungselement durch Absenken der Halteeinrichtung in die Umverpackung eingeführt und durch Lösen des Haltevorganges bzw. durch Lösen von der Halteeinrichtung innerhalb der Umverpackung angeordnet. Beispielsweise umfasst die Halteeinrichtung Vakuumsauger, die im Haltebereich des Unterteilungselementes ansetzen. Durch Anlegen eines Vakuums bzw. ausreichend starken Unterdrucks wird das Unterteilungselement gehalten. Durch Ablassen des Vakuums bzw. Absenken des Unterdrucks wird das gefaltete und in die Umverpackung eingesetzte bzw. eingeschobene Unterteilungselement von der Halteeinrichtung gelöst. Die Bewegung der Unterteilungselementes zum Einsetzen in die Umverpackung, d.h. die nach unten gerichtete Bewegung der Halteeinrichtung erfolgt hierbei im Wesentlichen parallel zur den Faltlinien des Unterteilungselementes.

Durch Anheben der Halteeinrichtung wird diese aus der Umverpackung entfernt. Die unterteilte Umverpackung kann nunmehr mit Artikeln beladen werden. Dies kann direkt innerhalb der Handhabungs- und Faltvorrichtung erfolgen. Alternativ wird die unterteilte Umverpackung einem Bestückungsmodul zugeführt, in dem die Artikel von oben her in die unterteilte Umverpackung eingesetzt werden.

Die mindestens eine Anlagefläche kann als austauschbares Formatteil ausgebildet sein. Insbesondere ist die mindestens eine Anlagefläche auf einer Grundplatte angeordnet, die eine Durchtrittsöffnung für das Unterteilungselement aufweist, die im Wesentlichen der Grundfläche der zu unterteilenden Umverpackung entspricht. Die Anlagefläche ist auf der Grundplatte senkrecht stehend und in einem Winkel zu einer der Seiten der Durchtrittsöffnung angeordnet, wobei die Anlagefläche zumindest bereichsweise in den Bereich der Durchtrittsöffnung eingreifen kann. Das Formatteil mitsamt der Grundplatte mit mindestens einer Anlagefläche kann bei einem Formatwechsel einfach als ganze Einheit manuell oder automatisiert ausgetauscht werden.

Alternativ kann vorgesehen sein, dass die mindestens eine Anlagefläche drehbar auf einer Grundplatte angeordnet ist, so dass der Winkel der mindestens einen Anlagefläche relativ zu den Seiten der Durchtrittsöffnung bzw. den Seiten der Umverpackung verändert und eingestellt werden kann. Die Anlagefläche ist dabei insbesondere um eine Drehachse senkrecht zur Transportrichtung der Umverpackung drehbar bzw. um eine Drehachse, die parallel zu der Einführungsrichtung ist, mit der das Unterteilungselement in die Umverpackung eingeschoben wird. Bei einem Produktwechsel wird die Verbindung zwischen Anlagefläche und Grundplatte gelöst, der neue Winkel eingestellt und die Anlagefläche in der neuen Anordnung fixiert.

Das Einführen des gefalteten Unterteilungselementes in die Umverpackung kann weiterhin durch Führungselemente unterstützt werden. Diese sind beispielsweise auf der Unterseite der Grundplatte angeordnet. Die Führungselemente können als Führungsprofile bzw. Profilelemente ausgebildet sein, die sich unterhalb der mindestens einen Anlagefläche von gegenüberliegenden Ecken der Durchtrittsöffnung schräg nach unten und in Richtung der Mitte der Durchtrittsöffnung erstrecken. Insbesondere ist die Anordnung und Ausbildung der Führungselemente an der Grundplatte an das jeweilige Unterteilungselement angepasst.

Gemäß einer Ausführungsform der Erfindung bilden die mindestens eine Anlagefläche und das mindestens eine Führungselement ein austauschbares Formatteil. Insbesondere sind die mindestens eine Anlagefläche und das mindestens eine Führungselement an einer gemeinsamen Grundplatte mit Durchtrittsöffnung angeordnet und bilden das Formatteil, das bei einem Produktwechsel als Einheit gegen ein anderes geeignetes Formatteil, beispielsweise mit einer größeren oder kleineren Durchtrittsöffnung, mit einer abweichenden Anzahl an Anlageflächen und/oder mit einer anderen Ausbildung und/oder Anordnung von Führungselementen ausgetauscht werden kann.

Beispielsweise ist das Unterteilungselement als ein Zuschnitt mit zwei Faltlinien ausgebildet. Das Unterteilungselement weist zwischen den äußeren Seiten parallel zu den Faltlinien eine definierte Breite auf. Der zwischen den zwei Faltlinien ausgebildete mittlere Teilbereich dient insbesondere als Haltebereich für die Halteeinrichtung der Handhabungs- und Faltvorrichtung. Seitlich dazu ist jeweils ein erster und zweiter seitlicher Teilbereich angeordnet. Die Handhabungs- und Faltvorrichtung umfasst zwei Anlageflächen. Das Unterteilungselement wird durch die Halteeinrichtung in dem mittleren Teilbereich bzw. Haltebereich gegriffen und zwischen den zwei Anlageflächen positioniert. Durch eine Drehung der Halteeinrichtung um etwa 90° wird das Unterteilungselement ebenfalls um diese 90° gedreht. Bevorzugt sind die beiden Anlageflächen parallel zueinander angeordnet und befinden sich in einem Abstand zueinander, der geringer ist als die Breite des Unterteilungselementes. Durch die Drehung des Unterteilungselementes gelangt der erste seitliche Teilbereich in Kontakt bzw. Anlage mit einer der Anlageflächen, und der zweite seitliche Teilbereich gelangt in Kontakt bzw. in Anlage mit der anderen Anlagefläche. Da der Abstand zwischen den Anlageflächen geringer ist als die Breite des Unterteilungselementes, bewirkt die Anlage zwischen den seitlichen Teilbereichen und den Anlageflächen jeweils ein Abknicken der seitlichen Teilbereiche, da das Unterteilungselement durch die Anlageflächen in der Drehung behindert wird. Das Abknicken der seitlichen Teilbereiche erfolgt entlang der vordefinierten Faltlinien, da diese eine Materialschwächung darstellen bzw. eine gezielte Nachgiebigkeit gegen Knicken um eine geradlinige Knicklinie bieten. Hierbei bildet sich beispielsweise ein Unterteilungselement in einer Z- Form.

Die oben beschriebenen Merkmale gelten auch für Ausführungsformen einer Handhabungs- und Faltvorrichtung, bei der sog. Side-Load-Kartonagen verwendet werden, d.h. liegend ausgebildeten Kartonagen mit einer seitlichen Öffnung. In diesem Fall ist die mindestens eine Anlagefläche derart der Transporteinrichtung für die Umverpackung zugeordnet, dass das Unterteilungselement seitlich an die mindestens eine Anlagefläche herangeführt wird und mit dieser in Anlage gebracht werden kann. Anschließend wird das Unterteilungselement weiter in die Umverpackung eingeschoben. Insbesondere wird ein mit zwei Faltlinien ausgestattetes Unterteilungselement von der Seite her zwischen zwei Anlageflächen eingeschoben, und durch eine Drehung werden die zwei seitlichen Teilbereiche in Anlage mit den zwei Anlageflächen gebracht und entsprechend gefaltet.

Weiterhin kann eine solche Handhabungs- und Faltvorrichtung auch verwendet werden, um bodenseitig geöffnete Umverpackungen zu unterteilen, die anschließend über Artikelzusammenstellungen aufgestülpt werden bzw. in die die Artikelzusammenstellungen von unten her eingeschoben werden. Hierbei sind die Anlageflächen insbesondere an der Unterseite einer Grundplatte mit einer Durchtrittsöffnung analog zu der bodenseitigen Öffnung der Umverpackung angeordnet. Das Unterteilungselement wird von unten her der mindestens einen Anlagefläche zugeordnet, beispielsweise zwischen die Anlageflächen eingeschoben. Nachdem mindestens ein seitlicher Teilbereich des Unterteilungselementes umgefaltet worden ist, wird das Unterteilungselement in die Umverpackung nach oben hin eingeschoben. In diesem Zusammenhang kann es vorteilhaft sein, das Unterteilungselement innerhalb der Umverpackung zu fixieren. Beispielsweise kann das Unterteilungselement derart gefaltet werden, dass es sich nach Anordnung innerhalb der Umverpackung teilweise wieder entspannt und dabei innerhalb der Umverpackung verspannt und dadurch sicher gehalten wird. Alternativ kann ein Klebepunkt o.ä. vor dem Einführen des Unterteilungselementes in die Umverpackung derart an dem Unterteilungselement angebracht werden, dass dieses anschließend in der Umverpackung durch einen klebenden Kontakt zumindest bereichsweise fixiert wird.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.
Fig. 1 zeigt schematisch die Schritte eines Verfahrens zum Auffalten und Einsetzen eines Unterteilungselements in eine Umverpackung.
Fig. 2A zeigt eine Draufsicht auf eine Umverpackung mit einer ersten Ausführungsform eines Unterteilungselements.
Fig. 2B zeigt eine Draufsicht auf eine mit Artikeln beladene Umverpackung gemäß Fig. 2A.
Fig. 2C zeigt eine Draufsicht auf eine Umverpackung mit einer zweiten Ausführungsform eines Unterteilungselements.
Fig. 2D zeigt eine Draufsicht auf eine mit Artikeln beladene Umverpackung gemäß Fig. 2C.
Fig. 2E zeigt eine Draufsicht auf eine alternativ beladene Umverpackung gemäß Fig. 2C.
Fig. 3 zeigt eine perspektivische Darstellung eines Faltmoduls mit zwei Anlageflächen von oben.
Fig. 4 zeigt eine perspektivische Darstellung eines Faltmoduls mit zwei Anlageflächen von unten.
Fig. 5 zeigt eine Darstellung eines Faltmoduls mit zwei Anlageflächen von oben.
Fig. 6 zeigt eine seitliche Darstellung eines Faltmoduls mit zwei Anlageflächen.
Fig. 7 zeigt eine Darstellung eine Halteeinrichtung mit ungefaltetem Unterteilungselement.
Fig. 8 zeigt eine Darstellung eine Halteeinrichtung mit gefaltetem Unterteilungselement.
Fig. 9 zeigt eine Darstellung eines Faltmoduls gemäß Fig. 3 in Verbindung mit der Anordnung einer Umverpackung.
Figuren 10A bis 10D zeigen den zeitlichen Ablauf des Auffalten und Einsetzen eines Unterteilungselements in eine Umverpackung vermittels eines Faltmoduls gemäß Fig. 3.

Für gleiche oder gleich wirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Vorrichtung und/oder das erfindungsgemäße Verfahren ausgestaltet sein können und stellen keine abschließende Begrenzung dar.

Die Fig. 1 zeigt schematisch die Schritte eines Verfahrens zum Auffalten und Einsetzen eines Unterteilungselements 2,2* in eine Umverpackung 1. Bei der Umverpackung 1 handelt es sich im dargestellten Ausführungsbeispiel um einen oben offenen RSC- Karton. Es können aber auch andere geeignete Top- Load Kartonagen, Trays o.ä. mit einem Unterteilungselement 2,2* in Transportfächer 5 unterteilt und zur Aufnahme jeweils mindestens eines Artikels (Bezugszeichen 6, vgl. auch Figuren 2) ausgestattet werden.

Das als geeigneter flächiger Zuschnitt mit mindestens einer Faltlinie 3, 4 in einem Magazin 7 bevorratete Unterteilungselement 2 wird mit Hilfe mindestens einer Halteeinrichtung 8 aus dem Magazin 7 entnommen. Die Halteeinrichtung 8 weist mindestens eine Saugeinrichtung, beispielsweise einen mit Vakuum beaufschlagbaren Saugnapf o.ä. auf, der das Unterteilungselement 2 entsprechend vereinzelt abgreifen kann. Die Unterteilungselemente 2 können innerhalb des Magazins 7 wie dargestellt stehend aneinander lehnend angeordnet sein, alternativ können die Unterteilungselemente 2 auch in einem Stapel übereinandergestapelt angeordnet sein. Die Halteeinrichtung 8 muss entsprechend ausgestattet sein, den flächigen Zuschnitt des Unterteilungselementes 2 aufzunehmen und sicher halten zu können.

Das Unterteilungselement 2 wird nunmehr zumindest bereichsweise in Anlage mit mindestens einer Anlagefläche eines nachfolgend detailliert beschriebenen Faltmoduls einer Handhabungs- und Faltvorrichtung 10 gebracht, wobei Teilbereiche des Unterteilungselements 2 entlang der Faltlinien 3, 4 umgefaltet bzw. eingeknickt werden. Das derart gefaltete Unterteilungselement 2 wird nachfolgend mit dem Bezugszeichen 2* bezeichnet. Das gefaltete Unterteilungselement 2* wird im Bereich der Handhabungs- und Faltvorrichtung 10 in eine über eine Transporteinrichtung 9 in Transportrichtung TR zugeführte Umverpackung 1 eingesetzt, wodurch eine nachfolgend mit dem Bezugszeichen 1* gekennzeichnete unterteilte Umverpackung gebildet wird. Diese ist in der hier dargestellten Ausführungsform durch ein Z- förmig gefaltetes Unterteilungselement 2* in vier Transportfächer 5 für Artikel unterteilt.

Die schematischen Ansichten der Figuren 2A bis zwei 2E zeigen verschiedene Ausführungsformen von unterteilten Umverpackungen 1* mit bzw. ohne Artikel 6; insbesondere zeigt Fig. 2A eine Draufsicht auf eine unterteilte Umverpackung 1a* mit einer ersten Ausführungsform eines gefalteten Unterteilungselements 2a*, und Fig. 2B zeigt eine mit vier Artikeln 6 beladene unterteilte Umverpackung 1a* gemäß Fig. 2A. Ein hierbei verwendeter Zuschnitt eines Unterteilungselements 2a weist zwei parallele Faltlinien 3, 4 auf und wurde vor oder während dem Einsetzen in die Umverpackung 1 im Wesentlichen in Form eines N gefaltet. Die Umverpackung 1 wird durch das gefaltete Unterteilungselements 2a* in vier gleichgroße Transportfächer 5 unterteilt. Diese können beispielsweise mit vier identischen Artikeln 6, beispielsweise Flaschen, Dosen o.ä., befüllt werden. Das innerhalb der Umverpackung 1* angeordnete Unterteilungselement 2a* verhindert einen direkten Kontakt der Artikel 6 untereinander und bietet somit einen guten Transportschutz.

Die Fig. 2C zeigt eine Draufsicht auf eine Umverpackung 1b* mit einer zweiten Ausführungsform eines gefalteten Unterteilungselements 2b*; Fig. 2D zeigt eine mit gleichartigen Artikeln 6a beladene Umverpackung 1b* gemäß Fig. 2C, und Fig. 2E zeigt eine alternativ beladene Umverpackung 1b* gemäß Fig. 2C. Ein hierbei verwendeter Zuschnitt eines Unterteilungselements 2b weist nur eine mittige Faltlinie 3 auf, die den Zuschnitt des Unterteilungselements 2b im Wesentlichen in zwei identische Teilbereiche einteilt. Das Unterteilungselements 2b wurde vor oder während dem Einsetzen in die Umverpackung 1 im Wesentlichen in Form eines V gefaltet. Die Umverpackung 1* wird durch das gefaltete Unterteilungselements 2b* in drei Transportfächer 5, 5a, 5b unterteilt. Insbesondere werden zwei kleine Transportfächer 5a und ein großes Transportfach 5b ausgebildet. Die drei Transportfächer 5a, 5b können beispielsweise gemäß Fig. 2D mit vier identischen Artikeln 6a, beispielsweise Flaschen, Dosen o.ä., befüllt werden, wobei jeweils ein Artikel 6a in einem der kleinen Transportfächer 5a angeordnet wird und zwei Artikel 6a in dem großen Transportfach 5b angeordnet werden. Zwar besteht bei einer solchen Beladung ein direkter Kontakt zwischen den beiden im großen Transportfach 5b angeordneten Artikeln 6a, jedoch bietet diese Umverpackung 1b* einen deutlich besseren Schutz als eine Umverpackung 1 ohne Unterteilung.

Alternativ kann eine solche Umverpackung 1b* gemäß Fig. 2E auch mit unterschiedlichen Artikeln 6a, 6b bestückt werden und insbesondere ein sog. Mischgebinde 100 gebildet werden. Hierbei wird in jedem der kleinen Transportfächer 5a ein kleiner Artikel 6a angeordnet, während in dem großen Transportfach 5b ein großer Artikel 6b, insbesondere ein Artikel 6b mit einer größeren Grundfläche, angeordnet wird. Das innerhalb der Umverpackung 1 angeordnete Unterteilungselement 2b* verhindert einen direkten Kontakt der Artikel 6a, 6b untereinander und bietet somit einen guten Transportschutz.

Die Figuren 3 bis 6 zeigen unterschiedliche Darstellungen eines Faltmoduls 11 mit zwei Anlageflächen 12, 13; insbesondere zeigt Fig. 3 eine perspektivische Darstellung eines Faltmoduls 11 von oben; Fig. 4 zeigt eine perspektivische Darstellung von unten; Fig. 5 zeigt eine Ansicht von oben, und Fig. 6 zeigt eine seitliche Darstellung. Das Faltmodul 11 umfasst zwei Anlageflächen 12, 13, an denen Teilbereiche eines Unterteilungselement (insbesondere einer Ausführungsform wie nachfolgend im Zusammenhang mit den Figuren 10A bis 10D beschrieben), durch Anlage an diesen eingeknickt bzw. umgefaltet werden. Weiterhin umfasst das Faltmodul 11 eine Durchtrittsöffnung 14. Unterhalb der Durchtrittsöffnung 14 wird die zu unterteilende Umverpackung angeordnet (vgl. auch Fig. 9). Das Unterteilungselement wird zwischen den beiden Anlageflächen 12, 13 angeordnet, gefaltet und von oben in die unterhalb der Durchtrittsöffnung 14 angeordnete Umverpackung eingeschoben. Weiterhin können weitere Führungselemente 15, 16 das gezielte Einführen des Unterteilungselementes in die Umverpackung unterstützen.

Mit dem dargestellten Faltmodul 11 wird insbesondere eine Z- Form eines Unterteilungselementes mit zwei parallelen Faltlinien erzeugt. Die Faltlinien des Unterteilungselementes sind hierbei insbesondere parallel zur Einsetzrichtung, in der das Unterteilungselement in die Umverpackung eingeführt wird, ausgerichtet.

Die Anlageflächen 12, 13 sind insbesondere winklig zu der unterhalb des Faltmoduls angeordneten Umverpackung 1 angeordnet. Der Umriss einer Umverpackung 1 ist gestrichelt in Fig. 5 dargestellt. Die Größe des zwischen den Anlageflächen 12, 13 und jeweils zwei parallelen Seitenwänden der Umverpackung ausgebildeten Winkels α ist verantwortlich für den Grad der Faltung des Unterteilungselementes an den Faltlinien. Je flacher dieser Winkel α ist, desto weniger stark wird das Unterteilungselement gefaltet. Dementsprechend gilt: je steiler dieser Winkel α ist, desto stärker wird das Unterteilungselement gefaltet.

Die Anlagefläche 12, 13 befindet sich in einer Ebene, die sich senkrecht zu der Transportrichtung TR der Umverpackung 1 (vergleiche Fig. 1) auf der Transporteinrichtung 9 erstreckt. Die Anlagefläche 12, 13 ist weiterhin in einem Winkel α ungleich 0° und/oder ungleich 90° zu der Transportrichtung TR der Umverpackung angeordnet. Somit ist die Anlagefläche 12, 13 winklig zu den Seiten der Umverpackung 1 ausgerichtet.

Die Fig. 7 zeigt eine Darstellung eine Halteeinrichtung 8 mit ungefaltetem Unterteilungselement 2, und Fig. 8 zeigt eine Darstellung eine Halteeinrichtung 8 mit gefaltetem Unterteilungselement 2*.

Die Faltlinien 3, 4 teilen das Unterteilungselement 2 in drei Teilbereiche auf, insbesondere einen mittleren Teilbereich 20 und zwei seitliche Teilbereiche 21, 22. Die Halteeinrichtung 8 umfasst Sauggreifer 30. Das Unterteilungselement 2 wird über die Sauggreifer 30 der Halteeinrichtung 8 im mittleren Teilbereich 20 gegriffen.

Die Fig. 9 zeigt eine Darstellung eines Faltmoduls 11 gemäß Fig. 3 und die räumliche Zuordnung einer zu unterteilenden Umverpackung 1. Die Figuren 10A bis 10D stellen den zeitlichen Ablauf des Auffalten und Einsetzen eines gefalteten Unterteilungselements 2* in eine Umverpackung 1 vermittels eines Faltmoduls 11 gemäß Fig. 3 dar. Die Umverpackung 1 ist einseitig offen, insbesondere weist die Umverpackung 1 offene Deckellaschen 40 auf und ist somit obenseitig offen ausgebildet. Die Umverpackung 1 wird derart unter dem Faltmodul 11 angeordnet, dass die Durchtrittsöffnung 14 des Faltmoduls 11 im Wesentlichen in einer Flucht oberhalb der Deckelöffnung der Umverpackung 1 angeordnet ist (vgl. auch Fig. 5). Die parallel zueinander angeordneten Anlageflächen 12, 13 sind dabei parallel zueinander angeordnet, insbesondere in Parallelebenen, die winklig zu den Ebenen der offenen Deckellaschen 40 ausgebildet sind. Vorzugsweise sind die Anlageflächen 12, 13 in einem Winkel zwischen 2° und 45° zu den Deckellaschen 40 angeordnet. Die zusätzlichen Führungselemente 15, 16 ragen vorzugsweise zumindest teilweise in die Umverpackung 1 hinein und/oder berühren im Wesentlichen die Ecken zwischen den Seitenwänden 41 der Umverpackung und den offenen Deckellaschen 40.

Die oben offene Umverpackung 1 wird beispielsweise über ein Förderband oder eine andere geeignete Transporteinrichtung (vgl. Fig. 1) herangeführt und unter dem Faltmodul 11 positioniert. Nunmehr wird - wie in den Figuren 10A bis 10 D dargestellt - das gefaltete Unterteilungselement 2* in die Umverpackung 1 eingesetzt.

Das durch die Halteeinrichtung 8 nur im mittleren Teilbereich 20 erfasste Unterteilungselement 2 wird von oben her zumindest bereichsweise zwischen den Anlageflächen 12, 13 des Faltmoduls 11 angeordnet (vgl. Fig. 10A). Durch eine Drehung der Halteeinrichtung 8 um 90° werden die seitlichen Teilbereiche 21, 22 des Unterteilungselementes 2 jeweils in Anlage mit einer der Anlageflächen 12, 13 gebracht und dabei entlang der Faltlinien 3,4 gefaltet (Figuren 10B, 10C). Da die Anlageflächen 12, 13 in einem Winkel α (vgl. Fig. 5) zu den offenen Deckellaschen 40 der Umverpackung angeordnet sind und die Drehung der Halteeinrichtung 8 um 90° um eine senkrecht zur obenseitigen Öffnung der Umverpackung 1 bzw. senkrecht zur Durchtrittsöffnung 14 des Faltmoduls 11 angeordnete Drehachse D zwar eine Drehung des gehaltenen mittleren Teilbereichs 20 des Unterteilungselementes 2 um 90° bewirkt, jedoch eine entsprechende Drehung der seitlichen Teilbereiche 21, 22 durch die Anlageflächen 12, 13 begrenzt wird, erfolgt ein Falten bzw. Einklappen der seitlichen Teilbereiche 21, 22 und somit die Ausbildung der Z- Form des gefalteten Unterteilungselementes 2* (Figuren 10B, 10C). Das gefaltete Unterteilungselement 2* wird nunmehr zur Ausbildung der unterteilten Umverpackung 1* von oben in die Umverpackung 1 eingeführt, indem beispielsweise die Halteeinrichtung 8 in Bewegungsrichtung BR abgesenkt wird (Fig. 10D). Anschließend wird die haltende Verbindung zwischen der Halteeinrichtung 8 und dem Unterteilungselement 2* gelöst, beispielsweise indem das saugende Vakuum abgeschaltet wird. Die Halteeinrichtung 8 kann durch eine nach oben gerichtete Bewegung aus der Umverpackung 1* herausgezogen werden und die unterteilte Umverpackung 1* kann der weiteren Verarbeitung zugeführt werden. Beispielsweise können nunmehr Artikel (nicht dargestellt, vgl. Figuren 2B, 2D, 2E) in die innerhalb der Umverpackung 1* durch das Unterteilungselement 2* gebildeten Transportfächer 5 eingefüllt werden, indem die Artikel von oben her in die Transportfächer 5 eingefüllt werden.

Wie in den Figuren 10A bis 10D deutlich zu erkennen ist, sind die Faltlinien 3,4 des zwischen den Anlageflächen 12, 13 angeordneten Unterteilungselementes 2 im Wesentlichen parallel zu der nach unten gerichteten Bewegungsrichtung BR der Halteeinrichtung 8 angeordnet, mit der das gefaltete Unterteilungselement 2* in die Umverpackung 1 eingesetzt wird.

Die Ausführungsformen, Beispiele und Varianten der vorhergehenden Absätze, die Ansprüche oder die folgende Beschreibung und die Figuren, einschließlich ihrer verschiedenen Ansichten oder jeweiligen individuellen Merkmale, können unabhängig voneinander oder in beliebiger Kombination verwendet werden. Merkmale, die in Verbindung mit einer Ausführungsform beschrieben werden, sind für alle Ausführungsformen anwendbar, sofern die Merkmale nicht unvereinbar sind.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 1: Umverpackung
- 1*,1a*,1b*: unterteilte Umverpackung
- 2,2a,2b: Unterteilungselement
- 2*,2a*,2b*: gefaltetes Unterteilungselement
- 3: Faltlinie
- 4: Faltlinie
- 5,5a,5b: Transportfach
- 6,6a,6b: Artikel
- 7: Magazin
- 8: Halteeinrichtung
- 9: Transporteinrichtung
- 10: Handhabungs- und Faltvorrichtung
- 11: Faltmodul
- 12: Anlagefläche
- 13: Anlagefläche
- 14: Durchtrittsöffnung
- 15: Führungselement
- 16: Führungselement
- 20: mittlerer Teilbereich
- 21: seitlicher Teilbereich
- 22: seitlicher Teilbereich
- 30: Sauggreifer
- 40: offene Deckellasche
- 41: Seitenwand
- 100: Mischgebinde

- BR: Bewegungsrichtung
- D: Drehachse
- TR: Transportrichtung

## Patentansprüche

1. Handhabungs- und Faltvorrichtung (10) für ein innerhalb einer Umverpackung (1) anordnenbares Unterteilungselement (2), wobei das Unterteilungselement (2) als ein Zuschnitt mit mindestens einer Faltlinie (3, 4) ausgebildet ist, die Handhabungs- und Faltvorrichtung (10) umfassend ein Magazin (7) für Unterteilungselemente (2), mindestens eine Halteeinrichtung (8) für die Unterteilungselemente (2), eine Transporteinrichtung (9) für die Umverpackungen (1) und mindestens eine Anlagefläche (12, 13) für das Unterteilungselement (2), wobei das Unterteilungselement (2) bei zumindest bereichsweiser Anlage an die mindestens eine Anlagefläche (12, 13) entlang der mindestens einen Faltlinie (3, 4) umfaltbar ist und anschließend in die Umverpackung (1) einsetzbar ist, wobei der mindestens einen Anlagefläche (12, 13) mindestens ein Führungselement (15, 16) zum Führen des entlang der mindestens einen Faltlinie (3, 4) gefalteten Unterteilungselements (2) beim Einsetzen in die Umverpackung (1) zugeordnet ist, wobei die mindestens eine Halteeinrichtung (8) drehbar ist, wobei durch eine Drehung der Halteeinrichtung (8), insbesondere um etwa 90°, die zumindest bereichsweise Anlage des Unterteilungselements (2) an der mindestens einen Anlagefläche (12, 13) und eine Faltung des Unterteilungselements (2) entlang der mindestens einen Faltlinie (3, 4) bewirkbar ist.

2. Handhabungs- und Faltvorrichtung (10) nach Anspruch 1, wobei die Transporteinrichtung (9) unterhalb der mindestens einen Anlagefläche (12, 13) angeordnet ist, wobei die Umverpackung (1) in einer Transportrichtung (TR) auf der Transporteinrichtung (9) transportierbar ist und wobei die mindestens eine Anlagefläche (12, 13) in einer Ebene angeordnet ist, die sich senkrecht zu der Transportrichtung (TR) und in einem Winkel (α) ungleich 0° und/oder ungleich 90° zu der Transportrichtung (TR) erstreckt.

3. Handhabungs- und Faltvorrichtung (10) nach Anspruch 1 oder 2, wobei der mindestens einen Anlagefläche (12, 13) eine Verstellvorrichtung zugeordnet ist, wobei die Anlagefläche (12, 13) in unterschiedlichen Höhen oberhalb der Transporteinrichtung (9) anordnenbar ist.

4. Handhabungs- und Faltvorrichtung (10) nach einem der voranstehenden Ansprüche, wobei die Halteeinrichtung (8) höhenvariabel ist, wobei in einer ersten Arbeitshöhe die Faltung des Unterteilungselements (2) erfolgt und wobei in einer zweiten Arbeitshöhe das Unterteilungselement (2) innerhalb der Umverpackung (1) anordnenbar ist.

5. Handhabungs- und Faltvorrichtung (10) nach einem der voranstehenden Ansprüche, wobei die mindestens eine Anlagefläche (12, 13) ein austauschbares Formatteil ist oder wobei die Anlagefläche (12, 13) um eine Drehachse senkrecht zur Transportrichtung (TR) drehbar ist.

6. Handhabungs- und Faltvorrichtung (10) nach einem der vorherigen Ansprüche, wobei das Führungselement (15, 16) ein sich unterhalb der mindestens einen Anlagefläche (12, 13) schräg nach unten erstreckendes Profilelement ist.

7. Handhabungs- und Faltvorrichtung (10) nach Anspruch 1 oder 6, wobei die mindestens eine Anlagefläche (12, 13) und das mindestens eine Führungselement (15, 16) ein austauschbares Formatteil bilden.

8. Handhabungs- und Faltvorrichtung (10) nach einem der voranstehenden Ansprüche, wobei das Unterteilungselement (2) als ein Zuschnitt mit zwei Faltlinien (3, 4) ausgebildet ist, mit einem zwischen den beiden Faltlinien (3, 4) ausgebildeten Haltebereich (20), einem ersten seitlichen Teilbereich (21) und einem zweiten seitlichen Teilbereich (22), wobei die Handhabungs- und Faltvorrichtung (10) zwei Anlageflächen (12, 13) umfasst, wobei das Unterteilungselement (2) in dem Haltebereich (20) durch die Halteeinrichtung (8) greifbar ist und wobei durch eine Drehung der Halteeinrichtung (8), insbesondere um 90°, der erste seitliche Teilbereich (21) des Unterteilungselements (2) mit einer der Anlageflächen (12, 13) in Kontakt bringbar und dabei umfaltbar ist und wobei durch die Drehung der Halteeinrichtung (8) der zweite seitliche Teilbereich (22) des Unterteilungselements (2) mit der anderen der Anlageflächen (12, 13) in Kontakt bringbar und dabei umfaltbar ist.

9. Verfahren zum Auffalten und Einsetzen eines Unterteilungselements (2) in eine Umverpackung (1), wobei
- das als ein Zuschnitt mit mindestens einer Faltlinie (3, 4) ausgebildete Unterteilungselement (2) aus einem Magazin (7) entnommen und
- bereichsweise in Anlage mit mindestens einer Anlagefläche (12, 13) gebracht wird,
- wodurch mindestens ein Teilbereich des Unterteilungselements (2) entlang der Faltlinie (3, 4) abgeknickt bzw. umgefaltet wird, und
- das umgefaltete Unterteilungselement (2) in die Umverpackung (1) eingesetzt wird und
- wobei das Unterteilungselement (2) durch die mindestens eine Faltlinie (3, 4) in einen Haltebereich (20) und mindestens einen ersten seitlichen Teilbereich (21) unterteilt ist, wobei das Unterteilungselement (2) während der Verfahrensschritte im Haltebereich (20) gehalten und wobei der mindestens eine erste seitliche Teilbereich (21) relativ zu dem Haltebereich (20) abgeknickt bzw. umgefaltet wird und wobei das Unterteilungselement (2) im Bereich der mindestens einen Anlagefläche (12, 13) angeordnet wird, wobei durch eine Drehung des Unterteilungselements (2) mindestens der erste seitliche Teilbereich (21) in Anlage mit der mindestens einen Anlagefläche (12, 13) gebracht wird und dadurch relativ zu dem Haltebereich (20) abgeknickt bzw. umgefaltet wird oder
- wobei das Unterteilungselement (2) durch zwei Faltlinien (3, 4) in einen Haltebereich (20), einen ersten seitlichen Teilbereich (21) und einen zweiten seitlichen Teilbereich (22) unterteilt wird, wobei das Unterteilungselement (2) während der Verfahrensschritte im Haltebereich (20) gehalten wird, wobei das Unterteilungselement (2) zumindest bereichsweise zwischen zwei Anlageflächen (12, 13) angeordnet wird, wobei durch eine Drehung des Unterteilungselements (2), insbesondere um 90°, der erste seitliche Teilbereich (21) in Anlage mit einer der Anlageflächen (12, 13) gebracht wird und dadurch relativ zu dem Haltebereich (20) abgeknickt bzw. umgefaltet wird und wobei durch die Drehung des Unterteilungselements (2) der zweite seitliche Teilbereich (22) in Anlage mit der anderen Anlagefläche (12, 13) gebracht wird und dadurch relativ zu dem Haltebereich (20) abgeknickt bzw. umgefaltet wird.

## Claims

1. A handling and folding apparatus (10) for a dividing element (2) that is arrangeable within an outer packaging (1), wherein the dividing element (2) is designed as a blank with at least one folding line (3, 4), the handling and folding apparatus (10) comprising a magazine (7) for dividing elements (2), at least one holding device (8) for the dividing elements (2), a transport device (9) for the outer packagings (1), and at least one contact surface (12, 13) for the dividing element (2), wherein the dividing element (2), when in contact with the at least one contact surface (12, 13) at least in some sections, is able to be folded over along the at least one folding line (3, 4), and is subsequently placeable into the outer packaging (1); wherein the at least one contact surface (12, 13) is assigned at least one guide element (15, 16) for guiding the dividing element (2), which has been folded along the at least one folding line (3, 4), while the dividing element (2) is being placed into the outer packaging (1), wherein the at least one holding device (8) is rotatable, wherein the contact of the dividing element (2) with the at least one contact surface (12, 13) at least in some sections and a folding of the dividing element (2) along the at least one folding line (3, 4) is producible by a rotation of the holding device (8), in particular, by approximately 90°.

2. The handling and folding apparatus (10) according to claim 1, wherein the transport device (9) is arranged below the at least one contact surface (12, 13), wherein the outer packaging (1) is transportable in a transport direction (TR) on the transport device (9), and wherein the at least one contact surface (12, 13) is arranged in a plane extending perpendicular to the transport direction (TR) and at an angle (α) unequal 0° and/or unequal 90° to the transport direction (TR).

3. The handling and folding apparatus (10) according to claim 1 or 2, wherein the at least one contact surface (12, 13) is assigned an adjustment apparatus, wherein the contact surface (12, 13) is arrangeable at different heights above the transport device (9).

4. The handling and folding apparatus (10) according to one of the previous claims, wherein the holding device (8) is height variable, wherein the folding of the dividing element (2) is carried out at a first working height, and wherein the dividing element (2) is arrangeable within the outer packaging (1) at a second working height.

5. The handling and folding apparatus (10) according to one of the previous claims, wherein the at least one contact surface (12, 13) is a replaceable format part, or wherein the contact surface (12, 13) is rotatable about an axis of rotation perpendicular to the transport direction (TR).

6. The handling and folding apparatus (10) according to one of the previous claims, wherein the guide element (15, 16) is a profile element extending obliquely downward below the at least one contact surface (12, 13).

7. The handling and folding apparatus (10) according to claim 1 or 6, wherein the at least one contact surface (12, 13) and the at least one guide element (15, 16) form a replaceable format part.

8. The handling and folding apparatus (10) according to one of the previous claims, wherein the dividing element (2) is designed as a blank with two folding lines (3, 4), with a holding portion (20) formed between the two folding lines (3, 4), with a first lateral sub-portion (21), and with a second lateral sub-portion (22), wherein the handling and folding apparatus (10) comprises two contact surfaces (12, 13), wherein the dividing element (2) is grippable by the holding device (8) at the holding portion (20), and wherein the first lateral sub-portion (21) of the dividing element (2) is bringable into contact with one of the contact surfaces (12, 13) and is thereby able to be folded over by a rotation of the holding device (8), in particular, by 90°, and wherein the second lateral sub-portion (22) of the dividing element (2) is bringable into contact with the other one of the contact surfaces (12, 13) and is thereby able to be folded over by the rotation of the holding device (8).

9. A method for unfolding and inserting a dividing element (2) into an outer packaging (1), wherein
- the dividing element (2) designed as a blank with at least one folding line (3, 4) is taken from a magazine (7) and
- brought into contact with at least one contact surface (12, 13) in some sections,
- whereby at least one sub-portion of the dividing element (2) is bent or folded over along the folding line (3, 4), and
- the dividing element (2), which has been folded over, is placed into the outer packaging (1), and
- wherein the dividing element (2) is subdivided into a holding portion (20) and at least one first lateral sub-portion (21) by the at least one folding line (3, 4), wherein the dividing element (2) is held at the holding portion (20) during the method steps, and wherein the at least one first lateral sub-portion (21) is bent or folded over relative to the holding portion (20), and wherein the dividing element (2) is arranged in the region of the at least one contact surface (12, 13), wherein at least the first lateral sub-portion (21) is brought into contact with the at least one contact surface (12, 13) by a rotation of the dividing element (2) and is thereby bent or folded over relative to the holding portion (20), or
- wherein the dividing element (2) is subdivided into a holding portion (20), a first lateral sub-portion (21), and a second lateral sub-portion (22) by two folding lines (3, 4), wherein the dividing element (2) is held at the holding portion (20) during the method steps, wherein the dividing element (2) is arranged between two contact surfaces (12, 13), at least in some sections, wherein the first lateral sub-portion (21) is brought into contact with one of the contact surfaces (12, 13) by a rotation of the dividing element (2), in particular, by 90°, and is thereby bent or folded over relative to the holding portion (20), and wherein the second lateral sub-portion (22) is brought into contact with the other contact surface (12, 13) by the rotation of the dividing element (2) and is thereby bent or folded over relative to the holding portion (20).

## Revendications

1. Dispositif de manipulation et de pliage (10) pour un élément diviseur (2) qui peut être disposé à l'intérieur d'un emballage supplémentaire (1), dans lequel ledit élément diviseur (2) est conçu en tant que découpe ayant au moins une ligne de pliage (3, 4), ledit dispositif de manipulation et de pliage (10) comprenant un magasin (7) pour des éléments diviseurs (2), au moins un dispositif de maintien (8) pour les éléments diviseurs (2), un dispositif de transport (9) pour les emballages supplémentaires (1) et au moins une surface d'appui (12, 13) pour l'élément diviseur (2), dans lequel ledit élément diviseur (2) peut être replié le long de ladite au moins une ligne de pliage (3, 4) lorsqu'il est au moins par zones en appui sur ladite au moins une surface d'appui (12, 13) et peut ensuite être insérée dans l'emballage supplémentaire (1), dans lequel à ladite au moins une surface d'appui (12, 13) est associé au moins un élément de guidage (15, 16) destiné à guider l'élément diviseur (2) plié le long de ladite au moins une ligne de pliage (3, 4), lors de l'insertion dans l'emballage supplémentaire (1), dans lequel ledit au moins un dispositif de maintien (8) est rotatif, dans lequel, en tournant le dispositif de maintien (8), en particulier de 90° à peu près, on peut provoquer l'appui au moins par zones de l'élément diviseur (2) sur ladite au moins une surface d'appui (12, 13) et un pliage de l'élément diviseur (2) le long de ladite au moins une ligne de pliage (3, 4).

2. Dispositif de manipulation et de pliage (10) selon la revendication 1, dans lequel le dispositif de transport (9) est agencé en dessous de ladite au moins une surface d'appui (12, 13), dans lequel l'emballage supplémentaire (1) peut être transporté dans une direction de transport (TR) sur le dispositif de transport (9) et dans lequel ladite au moins une surface d'appui (12, 13) est disposée dans un plan qui s'étend perpendiculairement à la direction de transport (TR) et à un angle (α) non égal à 0° et/ou non égal à 90° par rapport à la direction de transport (TR).

3. Dispositif de manipulation et de pliage (10) selon la revendication 1 ou 2, dans lequel à ladite au moins une surface d'appui (12, 13) est associé un dispositif de réglage, dans lequel la surface d'appui (12, 13) peut être disposée à différentes hauteurs au-dessus du dispositif de transport (9).

4. Dispositif de manipulation et de pliage (10) selon l'une quelconque des revendications précédentes, dans lequel le dispositif de maintien (8) est variable en hauteur, dans lequel le pliage de l'élément diviseur (2) s'effectue à une première hauteur de travail et dans lequel l'élément diviseur (2) peut être disposé à l'intérieur de l'emballage supplémentaire (1) à une deuxième hauteur de travail.

5. Dispositif de manipulation et de pliage (10) selon l'une quelconque des revendications précédentes, dans lequel ladite au moins une surface d'appui (12, 13) est une pièce de format échangeable ou dans lequel la surface d'appui (12, 13) peut être tournée autour d'un axe de rotation perpendiculaire à la direction de transport (TR).

6. Dispositif de manipulation et de pliage (10) selon l'une quelconque des revendications précédentes, dans lequel l'élément de guidage (15, 16) est un élément profilé qui s'étend obliquement vers le bas au-dessous de ladite au moins une surface d'appui (12, 13).

7. Dispositif de manipulation et de pliage (10) selon la revendication 1 ou 6, dans lequel ladite au moins une surface d'appui (12, 13) et ledit au moins un élément de guidage (15, 16) forment une pièce de format échangeable.

8. Dispositif de manipulation et de pliage (10) selon l'une quelconque des revendications précédentes, dans lequel l'élément diviseur (2) est réalisé en tant que découpe ayant deux lignes de pliage (3, 4), avec une zone de maintien (20) réalisée entre les deux lignes de pliage (3, 4), une première zone partielle latérale (21) et une deuxième zone partielle latérale (22), dans lequel le dispositif de manipulation et de pliage (10) comprend deux surfaces d'appui (12, 13), dans lequel l'élément diviseur (2) peut être saisi dans la zone de maintien (20) par le dispositif de maintien (8), et dans lequel, en tournant le dispositif de maintien (8), en particulier de 90°, la première zone partielle latérale (21) de l'élément diviseur (2) peut être mise en contact avec l'une des surfaces d'appui (12, 13) et ainsi repliée et dans lequel, en tournant le dispositif de maintien (8), la deuxième zone partielle latérale (22) de l'élément diviseur (2) peut être mise en contact avec l'autre des surfaces d'appui (12, 13) et ainsi repliée.

9. Procédé destiné à déplier et à insérer un élément diviseur (2) dans un emballage supplémentaire (1), dans lequel
- l'élément diviseur (2) réalisé en tant que découpe ayant au moins une ligne de pliage (3, 4) est retiré d'un magasin (7) et
- est mis par zones en appui sur au moins une surface d'appui (12, 13),
- ce par quoi au moins une zone partielle de l'élément diviseur (2) est coudée ou bien repliée le long de la ligne de pliage (3, 4), et
- l'élément diviseur (2) replié est inséré dans l'emballage supplémentaire (1) et
- dans lequel l'élément diviseur (2) est divisé par ladite au moins une ligne de pliage (3, 4) en une zone de maintien (20) et en au moins une première zone partielle latérale (21), dans lequel l'élément diviseur (2) est maintenu dans la zone de maintien (20) pendant les étapes de procédé et dans lequel ladite au moins une première zone partielle latérale (21) est coudée ou bien repliée par rapport à la zone de maintien (20) et dans lequel l'élément diviseur (2) est agencé au niveau de ladite au moins une surface d'appui (12, 13), dans lequel, en tournant l'élément diviseur (2), au moins la première zone partielle latérale (21) est mise en appui sur ladite au moins une surface d'appui (12, 13) et est ainsi coudée ou bien repliée par rapport à la zone de maintien (20), ou
- dans lequel l'élément diviseur (2) est divisé par deux lignes de pliage (3, 4) en une zone de maintien (20), en une première zone partielle latérale (21) et en une deuxième zone partielle latérale (22), dans lequel l'élément diviseur (2) est maintenu dans la zone de maintien (20) pendant les étapes de procédé, dans lequel l'élément diviseur (2) est disposé au moins par zones entre deux surfaces d'appui (12, 13), dans lequel, en tournant l'élément diviseur (2), en particulier de 90°, la première zone partielle latérale (21) est mise en appui sur l'une des surfaces d'appui (12, 13) et est ainsi coudée ou bien repliée par rapport à la zone de maintien (20), et dans lequel, en tournant l'élément diviseur (2), la deuxième zone partielle latérale (22) est mise en appui sur l'autre surface d'appui (12, 13) et est ainsi coudée ou bien repliée par rapport à la zone de maintien (20).
